# EUROPÄISCHE PATENTSCHRIFT

(11) **EP 3 866 282 B1**
(45) Veröffentlichungstag und Bekanntmachung des Hinweises auf die Patenterteilung: **19.07.2023**
(21) Anmeldenummer: 21157255.7
(22) Anmeldetag: 16.02.2021
(51) Int. Cl.: H01R 43/16, H01R 43/20, H01R 13/703, H01R 31/08

(54) **KURZSCHLUSSSTIFT, STECKVERBINDUNG MIT EINEM SOLCHEN KURZSCHLUSSSTIFT UND EIN VERFAHREN ZUR HERSTELLUNG EINES SOLCHEN KURZSCHLUSSSTIFTS**
SHORT CIRCUIT PIN, PLUG CONNECTION WITH SUCH A SHORT CIRCUIT PIN AND METHOD FOR MANUFACTURING SUCH A SHORT CIRCUIT PIN
BROCHE DE COURT-CIRCUIT, CONNECTEUR ENFICHABLE DOTÉ D'UNE TELLE BROCHE DE COURT-CIRCUIT ET PROCÉDÉ DE FABRICATION D'UNE TELLE BROCHE DE COURT-CIRCUIT

(30) Priorität: 17.02.2020 DE 102020104022
(43) Veröffentlichungstag der Anmeldung: 18.08.2021
(73) Patentinhaber: MD Elektronik GmbH, 84478 Waldkraiburg (DE)
(72) Erfinder: Halbig, Thomas, 92345 Dietfurt (DE)

(56) Entgegenhaltungen:
- DE-A1-102004 026 264
- DE-U1-202019 104 312
- US-A1- 2014 364 011
- US-A1- 2017 244 204

## Beschreibung

### Technisches Gebiet

Die Erfindung betrifft einen Kurzschlussstift, eine Steckverbindung mit einem solchen Kurzschlussstift und ein Verfahren zur Herstellung eines solchen Kurzschlussstifts.

### Stand der Technik

Aufgrund einer stetig zunehmenden Anzahl an elektrischen Geräten nimmt auch der Wunsch zu, verschiedene elektronische Geräte miteinander zu verbinden. Dies erfolgt durch Herstellen einer entsprechenden Steckverbindung mittels zweier Stecker. Eine solche Steckverbindung kann fehlerbehaftet sein, was dann zum Ausfall einer Kommunikationsverbindung zwischen beiden elektrischen Geräten führt. Eine fehlerhafte Steckverbindung kann einerseits erst über die Zeit entstehen, wenn beispielsweise Kräfte auf die Steckverbindung wirken. Andererseits kann eine Steckverbindung auch von Anfang an nicht richtig hergestellt sein, weil beide Stecker nicht mit der erforderlichen Kraft ineinandergesteckt werden. Der spätere Aufwand für die Behebung der fehlerhaften Steckverbindung kann mitunter sehr hoch sein. Das Erkennen einer fehlerhaften Steckverbindung ist daher wichtig.

Aus der DE 20 2019 104 312 U1 ist ein Prüfstecker bekannt, um einen Koaxialstecker kurzschließen zu können. Dieser Prüfstecker wird in einen Koaxialstecker eingefügt. Wird über diesen Koaxialstecker eine Steckverbindung zu einem anderen Koaxialstecker hergestellt, dann wird dessen Innenleiter mit seinem Außenleiter kurzgeschlossen. Dies kann über eine entsprechende Steuereinrichtung frühzeitig erkannt werden und die Steckverbindung, die noch weitere Anschlüsse hat, kann entsprechend repariert werden. Der Prüfstecker umfasst eine Kontaktfeder, die einen Innenleiter und einen Außenleiter gleichzeitig kontaktiert und damit kurzschließt. Die Kontaktfeder wird durch ein Gehäuse gehalten. Das Gehäuse umfasst eine Aufnahme für den kurzzuschließenden Innenleiter. Bei Einführen des Innenleiters in die Aufnahme findet ein Kontaktieren mit der Kontaktfeder statt. Ein anderer Teil der Kontaktfeder dient zum Kontaktieren des Außenleiters und steht aus dem Gehäuse hervor. Die Kontaktfeder wird in dieselbe Richtung in das Gehäuse eingeschoben wie später der Innenleiter. Die Kontaktfeder nimmt in ihrer Breite von dem Kontaktierungsende hin zu und umfasst geschlitzte Rastflügel. Der gezeigte Prüfstecker lässt sich nur sehr schwer bzw. überhaupt automatisiert fertigen. Dies gilt umso mehr, je kleiner die Koaxialstecker sind. Bei Innenleitern, die einen Durchmesser von weniger als 1 mm haben, ist die Kontaktfeder in sich sehr instabil. Die Innenleiter des aufzunehmenden Koaxialkabels können bei Mikro-Koaxialleitungen einen Durchmesser von ungefähr 0,4 mm aufweisen. Entsprechend klein sind die Dimensionierungen, die ein notwendiger Prüfstecker haben muss. Der Zusammenbau des Prüfsteckers aus dem Stand der Technik ist für derartige Abmessungen daher höchst problematisch und automatisiert nicht zu erreichen.

Die US 2017 244 204 A1 offenbart einen seriellen Busverbinder. Der Busverbinder umfasst eine Hülle mit einem ersten Ende und einem zweiten Ende, wobei das erste Ende als Steckbereich und das zweite Ende als Befestigungsbereich ausgebildet sind. Der Busverbinder umfasst weiterhin einen Isolierkörper, der innerhalb der Hülle angeordnet ist und sich vom ersten Ende zum zweiten Ende erstreckt. Eine Vielzahl von Leitern ist im Isolierkörper angeordnet und verläuft vom ersten Ende bis zum zweiten Ende. Die Vielzahl von Leitern umfasst Kontakte, die sich in der Nähe des ersten Endes befinden und Kontaktmittellinien aufweisen, die parallel zur Anschlussmittellinie angeordnet sind, wobei jeder Leiter von einem benachbarten Leiter mit einem Abstand beabstandet ist, der im Wesentlichen den Abstandsanforderungen eines seriellen Busstandards entspricht, wobei der Abstand größer oder gleich eines Mindestsicherheitsabstands ist, der durch den Busstandard definiert wird.

Die US 2014 364 011 A1 offenbart einen Verbinder mit mehreren Kontakten in gleicher Ausrichtung. Der Verbinder umfasst einen Hauptkörper, mehrere Kontakte, die elektrisch mit einem Verbindungsobjekt verbunden werden sollen, und einen Kontakthalter, der die Kontakte positioniert hält. Der Hauptkörper enthält einen Befestigungsabschnitt zum Befestigen des Kontakthalters. Die Vielzahl von Kontakten wird durch integrales Formen damit fest am Kontakthalter gehalten.

Die DE 10 2004 026 264 A1 offenbart ein Anschlusspassstück, das ausgebildet ist, um in einem aus Harz hergestellten Gehäuse montierbar zu sein. Ein metallischer verriegelnder Abschnitt, welcher rückstellfähig mit einem eingreifenden Abschnitt in dem Gehäuse in Eingriff bringbar ist, um das Anschlusspassstück zu verriegeln, damit es nicht austritt bzw. herausfällt, wird durch ein Schneiden und Biegen in einem Bodenplattenabschnitt des Anschlusspassstücks ausgebildet. Dieser metallische verriegelnde Abschnitt besteht aus einem Basisabschnitt in der Form einer flachen Platte und einem erstreckten Abschnitt, welcher an dem vorderen Ende des Basisabschnitts angeordnet ist und sich nach außen in einer Dickenrichtung wölbt, wodurch ein Bereich bzw. eine Fläche eines Eingriffs mit dem eingreifenden Abschnitt erhöht wird, wenn das Anschlusspassstück in einer Entnahmerichtung gezogen wird. Dementsprechend weist das Anschlusspassstück eine Anschluss-Haltekraft auf, welche durch das Vorhandensein des erstreckten Abschnitts erhöht ist.

### Beschreibung der Erfindung

Es ist daher die Aufgabe der hier vorliegenden Erfindung, einen Kurzschlussstift zum Kurzschließen eines Innenleiters mit einem Außenleiter in einem Mehrfach-Koaxialstecker einer Steckverbindung zu schaffen, welcher einen verbesserten Aufbau umfasst und sich zur Aufnahme auch kleinster Innenleiterdurchmesser eignet, wobei die Produktion dieses Kurzschlussstifts automatisiert möglich sein soll.

Die erfindungsgemäße Aufgabe wird durch einen Kurzschlussstift, eine Steckverbindung mit einem Kurzschlussstift und ein Verfahren zum Herstellen eines solchen Kurzschlussstifts mit den Merkmalen der unabhängigen Ansprüche gelöst. Weitere vorteilhafte Ausgestaltungsformen der Erfindung lassen sich den Unteransprüchen, der Beschreibung sowie den Zeichnungen entnehmen.

Der erfindungsgemäße Kurzschlussstift umfasst eine Kontaktfeder, die aus einem elektrisch leitfähigen Material besteht oder ein solches umfasst. Über die Kontaktfeder wird der Innenleiter mit dem Außenleiter über eine niederohmige Verbindung (galvanisch) elektrisch verbunden und damit kurzgeschlossen. Die Kontaktfeder umfasst im Gegensatz zu dem Stand der Technik neben einem Kontaktierungsabschnitt noch einen Halte- und Stabilisierungsabschnitt. Beide Abschnitte erstrecken sich entlang einer Längsachse der Kontaktfeder. Der Kontaktierungsabschnitt ist gebogen und umfasst einen Innenleiterkontaktabschnitt und einen Außenleiterkontaktabschnitt, die senkrecht bzw. quer zur Längsachse der Kontaktfeder voneinander beabstandet sind. Der Kontaktierungsabschnitt ist vorzugsweise federnd gegenüber dem Halte- und Stabilisierungsabschnitt ausgebildet. Ergänzend kann der Innenleiterkontaktabschnitt auch federnd gegenüber dem Außenleiterkontaktabschnitt ausgebildet sein. Ein Gehäuse umgrenzt einen Aufnahmeraum, der sich entlang, insbesondere der gesamten Länge, der Längsrichtung des Gehäuses erstreckt.

Das Gehäuse umfasst an seiner ersten Stirnseite eine Innenleitereinführöffnung, über die der kurzzuschließende Innenleiter zumindest über eine Teillänge in den Aufnahmeraum einführbar ist. In der Innenleitereinführöffnung ist der kurzzuschließende Innenleiter mit dem Innenleiterkontaktabschnitt elektrisch leitend in Kontakt bringbar. Das Gehäuse weist außerdem eine seitliche Außenleiterkontaktierungsöffnung auf, die vorzugsweise um 90° versetzt zur Innenleitereinführöffnung angeordnet ist. Der Außenleiterkontaktabschnitt tritt durch die Außenleiterkontaktierungsöffnung hervor und ist dadurch mit dem aufzunehmenden Außenleiter elektrisch leitend in Kontakt bringbar. Besonders vorteilhaft ist außerdem, dass die Kontaktfeder innerhalb des Aufnahmeraums des Gehäuses angeordnet ist und sich über die überwiegende Länge des Gehäuses erstreckt.

Da sich die Kontaktfeder über die überwiegende Länge des Gehäuses erstreckt, kann die Dimensionierung der Kontaktfeder auch bei einem nur sehr kleinen Kontaktierungsabschnitt derart gewählt werden, dass ein vergleichsweise einfaches, vorzugsweise automatisiertes, Händeln möglich ist. Auf diese Weise kann die Erfindung auch bei sehr kleinen Steckverbindern, die zum Beispiel einen Außenleiterdurchmesser von 2 bis 3 mm aufweisen, zum Einsatz kommen.

Um die Stabilität weiter zu erhöhen, sieht eine Weiterbildung vor, dass die Innenleitereinführöffnung und die Außenleiterkontaktierungsöffnung zwei separate Öffnungen sind, die nach außen hin durch einen Teil des Gehäuses voneinander getrennt sind. Dadurch wird die Stabilität des Gehäuses, vor allem im Bereich der ersten Stirnseite erhöht. Vorzugsweise ist die Kontaktfeder in diesem Fall frei von Verzweigungen. Der Innenleiterkontaktabschnitt und der Außenleiterkontaktabschnitt sind nacheinander angeordnet.

Um die Stabilität weiter zu erhöhen, ist der Innen-leiterkontaktabschnitt gegenüber dem Außenleiterkontaktabschnitt, insbesondere um 180°, zurückgebogen und bildet so ein erstes Ende der Kontaktfeder. Grundsätzlich kann auch der Außenleiterkontaktabschnitt gegenüber dem Innenleiterkontaktabschnitt zurückgebogen sein. Der Kontaktierungsabschnitt kann eine hakenförmige Form aufweisen. Es ist hier besonders vorteilhaft, dass der überwiegende Teil der Kontaktfeder innerhalb des Gehäuses angeordnet ist und lediglich der zurückgebogene Teil des Außenleiterkontaktabschnitts aus der entsprechenden Außenleiterkontaktierungsöffnung hervortritt. Im Stand der Technik ist der überwiegende Teil der Kontaktfeder von außerhalb des Gehäuses aus zugänglich, was Stabilitätsprobleme mit sich bringt und dazu führt, dass die Kontaktfeder leichter beschädigt werden kann.

Das Gehäuse weist eine separate Kontaktfedereinführöffnung auf, über die die Kontaktfeder in den Aufnahmeraum einführbar ist. Die Kontaktfedereinführöffnung ist im Bereich einer zweiten Stirnseite des Gehäuses angeordnet. Die Innenleitereinführöffnung und die Kontaktfedereinführöffnung sind an zwei entgegengesetzten Enden des Gehäuses ausgebildet. Die Kontaktfeder wird mit ihrem Kontaktierungsabschnitt voran in die Kontaktfederöffnung eingeführt und in Richtung der Innenleitereinführöffnung vorgeschoben. Im Stand der Technik erfolgt dies genau umgekehrt. Hier wird der verbreiterte Abschnitt zuerst eingeführt und der filigrane Kontaktierungsabschnitt zum Schluss. Die Problematik aus dem Stand der Technik, wie die Kontaktfeder beim Einschieben letztlich zu halten ist, stellt sich bei der hier vorliegenden Erfindung nicht, weil die Kontaktfeder problemlos am freien Ende des Halte- und Stabilisierungsabschnitts gehalten und in die Kontaktfedereinführöffnung mit dem Kontaktierungsabschnitt voran eingeführt werden kann.

Der Halte- und Stabilisierungsabschnitt der Kontaktfeder weist eine gewölbte Querschnittsgeometrie auf. Es kann auch von einer Krümmung des Halte- und Stabilisierungsabschnitts quer zur Längsachse gesprochen werden. Dadurch kann nicht nur der Aufnahmeraum vergrößert werden, wobei die Kontaktfeder nach wie vor ohne Spiel in dem Aufnahmeraum angeordnet ist, was die Herstellung des Gehäuses vereinfacht. Gleichzeitig erhöht sich durch den gewölbten Verlauf auch die Stabilität der gesamten Kontaktfeder. Dadurch kann auch eine größere Länge der Kontaktfeder realisiert werden, so dass diese sich insbesondere über den überwiegenden Teil der Länge des Gehäuses erstreckt. Der zumindest eine Halte- und Stabilisierungsabschnitt kann eine Höhe von vorzugsweise weniger als 0,8 mm, bevorzugter weniger als 0,5 mm, am meisten bevorzugt von weniger als 0,4 mm aufweisen.

Die erfindungsgemäße Steckverbindung umfasst einen ersten und einen zweiten Mehrfach-Koaxialstecker, insbesondere in Form eines Mikro-Mehrfach-Koaxialsteckers, wobei der zweite Mehrfach-Koaxialstecker der Gegensteckpartner des ersten Mehrfach-Koaxialsteckers ist. Der erste Mehrfach-Koaxialstecker umfasst zumindest zwei Anschlüsse. Er könnte auch drei, vier, fünf, sechs, sieben, acht oder mehr als acht Anschlüsse umfassen. Selbiges gilt auch für den zweiten Mehrfach-Koaxialstecker. In einem ersten Anschluss des ersten Mehrfach-Koaxialsteckers ist der Kurzschlussstift angeordnet. In dem zumindest einen zweiten Anschluss sind ein Innenleiter und ein Außenleiter eines mit dem jeweiligen Anschluss verbundenen Koaxialkabels angeordnet. Der erste und der zweite Mehrfach-Koaxialstecker sind ineinandergesteckt, so dass ein Innenleiter im ersten Anschluss des zweiten Mehrfach-Koaxialsteckers in die Innenleitereinführöffnung des Kurzschlussstifts eintaucht und dadurch den Innenleiterkontaktabschnitt der Kontaktfeder kontaktiert. Ein Außenleiter im ersten Anschluss des zweiten Mehrfach-Koaxialsteckverbinders kontaktiert in zusammengestecktem Zustand den Außenleiterkontaktabschnitt der Kontaktfeder. Dadurch werden der Innenleiter und der Außenleiter über die Kontaktfeder elektrisch leitend verbunden und kurzgeschlossen.

Die Innen- und Außenleiter in den zweiten Anschluss des zweiten Mehrfach-Koaxialsteckverbinders kontaktieren über übliche Maßnahmen mit den jeweiligen Innen- und Außenleiter in den jeweils dazu korrespondierenden Anschluss im ersten Mehrfach-Koaxialsteckverbinder. Die Innenleiter in den Anschlüssen des zweiten Mehrfach-Koaxialsteckverbinders können wiederum elektrisch leitend mit einem Innenleiter eines angeschlossenen Koaxialkabels verbunden sein. Sie können auch mit einem Steckkontakt verbunden werden. Dies umfasst auch einen einteiligen Aufbau, wonach der Steckkontakt im ersten Anschluss des zweiten Mehrfach-Koaxialsteckverbinders den Innenleiter darstellt, der in die Innenleitereinführöffnung eingeführt ist. Der Steckkontakt ist mit einer Leiterplatte verlötbar. Ein solcher Steckkontakt kann vorzugsweise um 90° abgewinkelt aus dem zweiten Mehrfach-Koaxialstecker austreten. Selbiges gilt auch für die Außenleiter des zweiten Mehrfach-Koaxialsteckers.

Durch Anschluss des zweiten Mehrfach-Koaxialsteckers an einem Steuergerät kann zumindest derjenige Anschluss auf einen Kurzschluss abgefragt werden, an dem der erfindungsgemäße Kurzschlussstift montiert ist. Wird ein Kurzschluss detektiert, dann ist dies ein Zeichen dafür, dass die Steckverbindung ordnungsgemäß hergestellt wurde und auch über die anderen Anschlüsse entsprechende Signale übertragen werden können.

Das erfindungsgemäße Verfahren zur Herstellung des Kurzschlussstifts umfasst mehrere Verfahrensschritte. Diese Verfahrensschritte zielen insbesondere auf eine automatisierte Herstellung des Kurzschlussstifts ab. In einem ersten Verfahrensschritt wird ein Kontaktfedergurt hergestellt. Dieser Kontaktfedergurt umfasst eine Vielzahl von Kontaktfedern, die später in entsprechende Gehäuse eingesetzt werden. Dieser erste Verfahrensschritt umfasst mehrere Unterverfahrensschritte. In einem ersten Unterverfahrensschritt findet ein Ausstanzen und/oder Lasern eines Metallblechs statt. Aus diesem Metallblech werden Kontaktfedern ausgestanzt bzw. gelasert. Diese sind voneinander getrennt, wobei jede Kontaktfeder einen Halte- und Stabilisierungsabschnitt, einen Kontaktierungsabschnitt und einen Verbindungsabschnitt umfasst. Die Kontaktfedern sind über einen gemeinsamen oberen Verbindungsstreifen und einen gemeinsamen unteren Verbindungsstreifen zusammengehalten. Der Verbindungsabschnitt jeder Kontaktfeder ist mit dem oberen Verbindungsstreifen verbunden und der Halte- und Stabilisierungsabschnitt jeder Kontaktfeder ist im Bereich eines jeweiligen Endes mit dem unteren Verbindungsstreifen verbunden. Die Kontaktfedern sind daher voneinander getrennt und einzeln an dem oberen und an dem unteren Verbindungsstreifen aufgehängt. Im Anschluss daran wird in einem weiteren Unterverfahrensschritt der Kontaktierungsabschnitt umgebogen, insbesondere hin zu einer hakenförmigen Form.

Im nächsten Verfahrensschritt findet ein Abtrennen des Verbindungsabschnitts von dem oberen Verbindungsstreifen statt. Im Anschluss daran erfolgt in einem weiteren Verfahrensschritt das Einbringen der Kontaktfeder in einen Aufnahmeraum eines Gehäuses über eine entsprechende Kontaktfedereinführöffnung. Dabei wird die Kontaktfeder mit ihrem Kontaktierungsabschnitt voran in die Kontaktfedereinführöffnung eingeführt. Nach dem Kontaktierungsabschnitt wird der Verbindungsabschnitt eingeführt, welcher nicht mehr an dem oberen Verbindungsstreifen hängt. Danach erfolgt das Einführen des Halte- und Stabilisierungsabschnitts. Die Kontaktfeder selbst kann auf das Gehäuse zu bewegt werden. Bevorzugt wird allerdings das Gehäuse in Richtung der Kontaktfeder bewegt. Auch eine gemeinsame Bewegung von Kontaktfeder und Gehäuse wäre möglich. Zum Schluss erfolgt das Abtrennen des Halte- und Stabilisierungsabschnitts von dem unteren Verbindungsstreifen.

Der Einsatz des Kontaktfedergurts ist besonders vorteilhaft, weil die jeweiligen Kontaktfedern in diesem Kontaktfedergurt optimal ausgerichtet sind und entsprechend in die jeweiligen Gehäuse eingebracht werden können. Ein solcher Kontaktfedergurt, der aufgerollt sein kann, kann eine Vielzahl von Kontaktfedern umfassen und einem entsprechenden Bestückungsautomaten zugeführt werden. Dadurch ist eine automatische Herstellung des erfindungsgemäßen Kurzschlussstifts möglich.

Nachfolgend werden nochmals einige besonders vorteilhafte Ausgestaltungen des Kurzschlussstifts hervorgehoben.

Der Kurzschlussstift kann frei von einem eigenen Außenleiter sein.

Der Kurzschlussstift weist bevorzugt die folgenden Merkmale auf:
- der Halte- und Stabilisierungsabschnitt und/oder der Kontaktierungsabschnitt und/oder der Verbindungsabschnitt sind frei von Verzweigungen.

Der Kurzschlussstift weist bevorzugt die folgenden Merkmale auf:
- die Kontaktfeder ist ein Stanz- und/oder Laserschnittteil; und
- die Kontaktfeder ist ein Biegeteil.

Der Kurzschlussstift weist bevorzugt die folgenden Merkmale auf:
- die Kontaktfeder weist an ihrem Halte- und Stabilisierungsabschnitt und/oder ihrem Kontaktierungsabschnitt eine Dicke auf, die kleiner ist als 2mm, 1,5mm, 1,0mm, 0,8mm, 0,5mm oder die kleiner ist als 0,4mm. Vorzugsweise beträgt die Dicke der Kontaktfeder 2 an ihrem Halte- und Stabilisierungsabschnitt 3 ca. 0,15 mm.

Der Kurzschlussstift weist bevorzugt die folgenden Merkmale auf:
- die Kontaktfeder weist eine Länge auf, die kleiner ist als 5 cm, 3cm, 2 cm oder die kleiner ist als 1cm. Am Meisten bevorzugt, weist die Kontaktfeder eine Länge von 2,5 cm auf; und
- das Gehäuse weist eine Länge auf, die kleiner ist als 7cm, 5cm, 3cm, 2 cm oder die kleiner ist als 1,5cm und die vorzugsweise größer ist als 0,8cm, 1,5cm, 2,5cm, 3,5cm, 4,5cm oder größer ist als 6,5cm. Am Meisten bevorzugt, weist das Gehäuse eine Länge von 2,5 cm auf.

Der Kurzschlussstift weist bevorzugt das folgende Merkmal auf:
- der Kurzschlussstift ist frei von einer Lötverbindung und/oder Schraubverbindung und/oder Klebeverbindung.

Der Kurzschlussstift weist bevorzugt das folgende Merkmal auf:
- Innenleitereinführöffnung und die Außenleiterkontaktierungsöffnung sind kleiner als die Kontaktfedereinführöffnung, sodass der Halte- und Stabilisierungsabschnitt nur durch die Kontaktfedereinführöffnung in den Aufnahmeraum einführbar ist.

Der Kurzschlussstift weist bevorzugt das folgende Merkmal auf:
- das Gehäuse besteht aus einem dielektrischen Material wie Kunststoff oder umfasst ein solches; oder
- das Gehäuse besteht aus einem elektrisch leitenden Material oder umfasst ein solches.

Der Kurzschlussstift weist bevorzugt die folgenden Merkmale auf:
- das Gehäuse ist entlang seiner gesamten Längsachse von dem Aufnahmeraum durchsetzt; und/oder
- die Kontaktierung des Innenleiters erfolgt über genau einen Kontaktierungsabschnitt mit genau einem Innenleiterkontaktabschnitt der Kontaktfeder; und/oder
- die Kontaktierung des Außenleiters erfolgt über genau einen Kontaktierungsabschnitt mit genau einem Außenleiterkontaktabschnitt der Kontaktfeder; und/oder
- die Kontaktfeder besteht aus Blech oder umfasst Blech.

Verschiedene Ausführungsbeispiele der Erfindung werden nachfolgend unter Bezugnahme auf die Zeichnungen beispielhaft beschrieben. Gleiche Merkmale weisen dieselben Bezugszeichen auf. Die entsprechenden Figuren der Zeichnungen zeigen im Einzelnen:
- Figuren 1A, 1B:: verschiedene Ansichten einer Kontaktfeder des erfindungsgemäßen Kurzschlussstifts;
- Figuren 2A - 2E:: verschiedene Detailansichten der Kontaktfeder des erfindungsgemäßen Kurzschluss-stifts aus den Figuren 1A und 1B;
- Figuren 3A, 3B:: verschiedene Ansichten eines Gehäuses des erfindungsgemäßen Kurzschlussstifts;
- Figuren 4A, 4B, 4C:: verschiedene Detailansichten zu dem Gehäuse des erfindungsgemäßen Kurzschluss-stifts aus den Figuren 3A und 3B;
- Figuren 5A, 5B, 6:: verschiedene Ansichten des erfindungsgemäßen Kurzschlussstifts, wobei die Kontaktfeder in das Gehäuse eingesetzt ist;
- Figuren 7, 8:: eine räumliche Ansicht von einem ersten und einem zweiten Mehrfach-Koaxialstecker, die ineinander, unter Bildung einer Steckverbindung, eingesteckt sind;
- Figur 9:: eine stark vereinfachte Darstellung aus Figur 8, die das Kurzschließen eines Innenleiters mit einem Außenleiter beschreibt;
- Figur 10:: ein Ausführungsbeispiel eines Kontaktfedergurts zur Herstellung einzelner Kontaktfedern; und
- Figur 11:: ein Verfahren welches die Herstellung einzelner Kontaktfedern und des erfindungsgemäßen Kurzschlussstifts beschreibt.

Nachfolgend wird der erfindungsgemäße Kurzschlussstift 1 beschrieben. Dieser umfasst eine Kontaktfeder 2 und ein Gehäuse. Die Figuren 1A und 1B zeigen verschiedene Ansichten eines ersten Ausführungsbeispiels dieser Kontaktfeder 2. Die Kontaktfeder 2 umfasst einen Halte- und Stabilisierungsabschnitt 3 und einen Kontaktierungsabschnitt 4. zwischen beiden Abschnitten 3, 4 befindet sich ein Verbindungsabschnitt 5. Der Kontaktierungsabschnitt 4 ist um 180° umgebogen, so dass eine hakenförmige Form ausgebildet wird. Er umfasst einen Innenleiterkontaktabschnitt 7 und einen Außenleiterkontaktabschnitt 8, die senkrecht bzw. quer zur Längsachse 6 voneinander beabstandet sind. Die Kontaktfeder 2 ist einteilig ausgebildet. Er stellt ein erstes Ende 2a der Kontaktfeder 2 dar. Ein zweites Ende 2b der Kontaktfeder 2 ist durch das freie Ende des Halte- und Stabilisierungsabschnittes 3 gebildet.

Der Halte- und Stabilisierungsabschnitt 3 ist im vorliegenden Ausführungsbeispiel breiter als der Verbindungsabschnitt 5 und insbesondere auch breiter als der Kontaktierungsabschnitt 4. Am Übergang zwischen dem Halte- und Stabilisierungsabschnitt 3 und im Verbindungsabschnitt 5 sind am Halte- und Stabilisierungsabschnitt 3 zumindest zwei Anschlagflächen 3a ausgebildet, so dass sich der Verbindungsabschnitt 5 in etwa mittig am Halte- und Stabilisierungsabschnitt 3 fortsetzt. Die Anschlagflächen 3a sind in Kontakt zu einer dazu korrespondierenden Gegenanschlagfläche innerhalb des nicht gezeigten Gehäuses bringbar.

Die Figuren 2A, 2B, 2C, 2D und 2E zeigen verschiedene Detailansichten einer Ausführungsform der Kontaktfeder 2.

Die Figuren 3A und 3B zeigen verschiedene Ansichten einer Ausführungsform des Gehäuses 20. Das Gehäuse 20 umgrenzt einen Aufnahmeraum 21, der sich entlang der Längsrichtung 22 des Gehäuses 20 erstreckt. Das Gehäuse umfasst an seiner ersten Stirnseite 20a eine Innenleitereinführöffnung 23, über die ein kurzzuschließender Innenleiter 50 eines Mehrfach-Koaxialsteckers 41 zumindest über eine Teillänge in den Aufnahmeraum 21 einführbar und mit dem Innenleiterkontaktabschnitt 7 in elektrischen Kontakt bringbar ist. Das Gehäuse 20 weist außerdem eine seitliche ausgerichtete Außenleiterkontaktieröffnung 24 auf, wobei der Außenleiterkontaktabschnitt 8 der Kontaktfeder 2 durch die Außenleiterkontaktieröffnung 24 tritt und mit einem Außenleiter 51 in Kontakt bringbar ist. Es wird hierzu auf die Figuren 5A und 5B verwiesen, die die in das Gehäuse 20 eingesetzte Kontaktfeder 2 zeigen. Figur 5A zeigt, dass sich die Kontaktfeder 2 innerhalb des Aufnahmeraums 21 über die überwiegende Länge des Gehäuses 20 erstreckt.

Die Innenleitereinführöffnung 23 und die Außenleiterkontaktieröffnung 24 sind durch einen Teil 25 des Gehäuses 20 voneinander getrennt und münden in den gemeinsamen Aufnahmeraum 21. In dem Aufnahmeraum 21 sind im Bereich der Innenleitereinführöffnung 23 noch Auflageflächen 26 für den Innenleiter 51 angebracht. Diese Auflageflächen 26 sind im gezeigten Ausführungsbeispiel wannenförmig. Die Innenleitereinführöffnung 23 ist vorzugsweise trichterförmig und dient als Zentrierhilfe für die Aufnahme des Innenleiters 5150.

Das Gehäuse 20 umfasst einen Bereich 27a mit einem verkleinerten Durchmesser, der von Bereichen 27b, 27c mit einem vergrößerten Durchmesser umgeben ist. In dem Bereich 27a mit dem verkleinerten Durchmesser kann ein Rastflügel des ersten Mehrfach-Koaxialsteckers 40 eingreifen. Dadurch wird verhindert, dass der Kurzschlussstift 1 aus dem ersten Mehrfach-Koaxialstecker 40 herausfallen kann. Am Ende des Kurzschlussstifts 1 gibt es einen weiteren Bereich 27d mit einem vergrößerten Durchmesser. Der Übergang hin zu diesem Bereich 27d dient insbesondere als Anschlag, der eine Endposition des Kurzschlussstifts 1 beim Einschieben in den Mehrfach-Koaxialstecker 40 markiert.

In Figur 3B ist gezeigt, dass das Gehäuse 20 des Kurzschlussstifts 1 an seiner Außenseite zumindest eine Greiffläche 34 aufweist, wobei die Greiffläche 34 eine ebene Oberfläche umfasst. Die Greiffläche 34 dient insbesondere dazu, um in einer automatisierten Bestückung das Gehäuses 20 sicher halten zu können. Über die Greiffläche 34 ist auch ein Ausrichten in eine bestimmte Dreh- und/oder Winkellage möglich.

Dargestellt ist außerdem, dass das Gehäuse 20 mehrere Paare von Öffnungen 29 umfasst. Diese Paare von Öffnungen 29 sind seitlich und/oder radial am Gehäuse 20 eingebracht und an zwei sich gegenüberliegenden Seiten angeordnet. Bei einer Draufsicht auf das Gehäuse 20 kann daher durch das Gehäuse 20 über jeweiligen Paare von Öffnungen 29 hindurchgesehen werden. Die Paare von Öffnungen 29 sind bei der Herstellung des Gehäuses 20 in einem Spritzgussverfahren von Bedeutung. So können Hilfswerkzeuge zum beidseitigen Abstützen desjenigen Werkzeugs eingeführt werden, welches für die Bildung des Aufnahmeraums 21 verantwortlich ist. Dadurch kann vermieden werden, dass hohe Drücke, mit denen der flüssige Kunststoff in die Form eingespritzt wird, zu einer Verformung bzw. zu einem Verbiegen desjenigen Werkzeugs, welches den Aufnahmeraum schafft, führt. Diese Paare von Öffnungen 29 sind entlang der Längsrichtung 22 des Gehäuses 20 angeordnet.

In Figur 2A ist das zweite Ende 2b der Kontaktfeder 2 dargestellt. Es handelt sich hierbei auch um das freie Ende des Halte- und Stabilisierungsabschnitts 3. Ein Eckbereich 9 des freien Endes des Halte- und Stabilisierungsabschnitts 3 am zweiten Ende 2b der Kontaktfeder 2 ist einschnittfrei nach oben gebogen, wodurch ein Rastflügel 9 gebildet ist. Unter "einschnittfrei" kann in diesem Zusammenhang verstanden werden, dass der Rastflügel 9 nicht alleinstehend ausgeklinkt, sondern insbesondere komplett durch Ausprägen hergestellt wird. Somit kann auch bei einer sehr geringen Dicke des Halte- und Stabilisierungsabschnitts 3 ein stabiler Rastflügel 9 erzeugt werden. Der Eckbereich kann gegenüber dem anderen Eckbereich verkürzt sein.

In Figur 6 ist dargestellt, wie dieser Rastflügel 9 in dem Gehäuse 20 angeordnet ist. Das Gehäuse 20 umfasst insbesondere eine zusätzliche Kontaktfedereinführöffnung 28, über die die Kontaktfeder 2 in den Aufnahmeraum 21 einführbar ist. Hierfür besitzt das Gehäuse 20 an seinem zweiten Ende 20b eine Montagenut 35. Diese ist Bestandteil des Aufnahmeraums 21. Durch den gekrümmten Verlauf des Halte- und Stabilisierungsabschnitt 3 kann die Montagenut 35 breiter sein und damit leichter hergestellt werden. Die Montagenut 35 verläuft in diesem Fall horizontal. Eine weitere Nut 36 kreuzt die Montagenut 35 vorzugsweise unter Bildung eines rechten Winkels. Diese weitere Nut 36 kann ein aufgeweitetes Ende 36a aufweisen. In dieses können z.B. Montagewerkzeuge zum Einführen der Kontaktfeder 2 eingebracht werden.

Die Kontaktfedereinführöffnung 28 ist im Bereich einer zweiten Stirnseite 20b des Gehäuses 20 angeordnet. Die Kontaktfeder 2 wird mit ihrem Kontaktierungsabschnitt 4 voran in die Kontaktfedereinführöffnung 28 eingeführt, so dass ein stabiles Halten der Kontaktfeder 2 am Halte- und Stabilisierungsabschnitt 3 für die Zeitdauer des Einschiebens möglich ist. Die Kontaktfeder 2 endet mit ihrem zweiten Ende 2b innerhalb des Aufnahmeraums 21. Bezugnehmend auf die Figuren 4B und 4C ist dargestellt, dass eine Rastöffnung 30 im Gehäuse 20 eingebracht ist. Diese ist im Bereich des zweiten Endes 20b des Gehäuses 20 angeordnet. Die Rastöffnung 30 erstreckt sich von einer Außenseite des Gehäuses 20 in den Aufnahmeraum 21. Eine Innenwandung 31 des Gehäuses 20 innerhalb des Aufnahmeraums 21 im Bereich der Rastöffnung 30 umfasst einen einfach oder mehrfach abgewinkelten und/oder abgerundeten Verlauf. Dieser Verlauf korrespondiert zu der Steigung des Rastflügels 9. Dadurch wird sichergestellt, dass sich der Rastflügel 9 beim Einschieben in den Aufnahmeraum entsprechend "entfalten" kann und sicher in die Rastöffnung 30 eintaucht. Dadurch kann der Rastflügel 9 trotz Vorspannung in Position gehalten werden. Der Verlauf der Innenwandung 31 steigt dabei in Richtung des zweiten Endes 2b des Gehäuses 2 in Richtung der Rastöffnung 30 an.

In Figur 2B ist dargestellt, dass zumindest der Halte- und Stabilisierungsabschnitt 3 eine gewölbte Querschnittsgeometrie aufweist. Dadurch kann der Aufnahmeraum 21, welche eine Montagenut für die Kontaktfeder 2 umfassen kann, hinsichtlich seinen Abmessungen vergrößert werden, was eine einfachere Herstellung in Spritzguss-technik erlaubt.

In den Figuren 2C und 2D sind vergrößerte Darstellungen einer Ausführungsform des Kontaktierungsabschnitts 4 dargestellt. Der Außenleiterkontaktabschnitt 8 in Figur 2C umfasst eine kugelförmige Kontaktierungsstelle 8a, wodurch eine punktuelle Kontaktierung mit dem Außenleiter 51 möglich ist. Anstelle einer kugelförmigen Kontaktierungsstelle 8a kann auch von einer bauchigen Kontaktierungsstelle bzw. einer Auswölbung gesprochen werden, die in alle Richtungen gewölbt ist. Dadurch wird eine punktuelle und sichere Kontaktierung der Innenwandung des Außenleiters 51 erreicht. Es wird weiterhin eine Beschädigung der Innenwandung des Außenleiters 51 vermieden, wie dies bei Verwendung von Graten oder scharfen Kanten an den Ecken passieren könnte. Die kugelförmige Kontaktierungsstelle 8a fällt insbesondere nach allen Richtungen hin ab.

Der Innenleiterkontaktabschnitt 7, der in Figur 2D zu erkennen ist, umfasst eine linienförmige Kontaktierungsstelle 7A. Diese erstreckt sich in dem Ausführungsbeispiel über die gesamte Breite des Innenleiterkontaktabschnitts 7. Die linienförmige Kontaktierungsstelle 7a ist vorzugsweise durch eine Biegekante gebildet. Dadurch ist eine linienförmige Kontaktierung des Innenleiters 50 möglich.

In Figur 2E ist eine weitere Ausführungsform des Übergangsbereichs 10 dargestellt, der zwischen dem Innenleiterkontaktabschnitt 7 und dem Außenleiterkontaktabschnitt 8 angeordnet ist. Dieser Übergangsbereich 10 umfasst an beiden Seiten eine Einbuchtung 10a, 10b, weshalb der Übergangsbereich 10 eine gegenüber dem Innenleiterkontaktabschnitt 7 und dem Außenleiterkontaktabschnitt 8 verkleinerte Breite aufweist. Bezugnehmend auf die vergrößerte Ansicht aus Figur 4A, die das erste Ende 20a des Gehäuses 20 zeigt, ist dargestellt, dass das Gehäuse 20 im Bereich der Außenleiterkontaktierungsöffnung 24 Rippen 32 aufweist, die in die Außenleiterkontaktierungsöffnung 24 und in die Einbuchtungen 10a, 10b des Übergangsbereichs 10 hineinragen. Dadurch wird der Kontaktierungsabschnitt 4 der Kontaktfeder 2 fixiert und positioniert. Die Rippen 32 weisen vorzugsweise einen ansteigenden Verlauf vom zweiten Ende 20b in Richtung des ersten Endes 20a des Gehäuses 20 auf, so dass der Kontaktierungsabschnitt 4 beim Einschieben der Kontaktfeder 2 in die Kontaktfedereinführöffnung 28 entsprechend zentriert wird.

Die Figuren 7 und 8 zeigen eine räumliche Ansicht einer Ausführungsform einer Steckverbindung 60 mit einem ersten Mehrfach-Koaxialstecker 40 und einem zweiten Mehrfach-Koaxialstecker 41. Beide Mehrfach-Koaxialstecker 40, 41 sind ineinandergesteckt und über einen Überwurfflügel 42 noch miteinander verrastet.

Der erste Mehrfach-Koaxialstecker 40 umfasst vier Anschlüsse 40a, 40b, 40c, 40d. In dem ersten Anschluss 40a ist der Kurzschlussstift 1 eingesteckt. Die übrigen Anschlüsse 40b, 40c, 40d sind in Figur 7 zur besseren Anschauung leer gelassen. In Figur 8 sind Koaxialkabel 43 eingesteckt. Der zweite Mehrfach-Koaxialstecker 41 umfasst ebenfalls zumindest zwei Anschlüsse 41a, 41b, 41c, 41d wobei gemäß Figur 8 in jedem Anschluss ein Koaxialkabel 44 angeordnet ist. In den jeweiligen Anschlüssen 40a, 40b, 40c, 40d und 41a, 41b, 41c, 41d sind daher Innenleiter 50 und Außenleiter 51 angeordnet. Der Innenleiter 50 im ersten Anschluss 40a des zweiten Mehrfach-Koaxialsteckers 41 taucht in die Innenleitereinführöffnung 23 des Kurzschlussstifts 1 ein und kontaktiert den Innenleiterkontaktabschnitt 7 der Kontaktfeder 2.

Dies ist in Figur 9 dargestellt. Der Außenleiter 51 im ersten Anschluss 41a des zweiten Mehrfach-Koaxialsteckers 41 kontaktiert den Außenleiterkontaktabschnitt 8 der Kontaktfeder 2, wodurch der Innenleiter 50 mit dem Außenleiter 51 elektrisch leitend verbunden und kurzgeschlossen ist. Die Innenleiter 50 in den jeweiligen Anschlüssen 41a, 41b, 41c, 41d des zweiten Mehrfach-Koaxialsteckers 40 sind in der gezeigten Ausführungsform mit Innenleitern von angeschlossenen Koaxialkabeln 44 verbunden. Für die Außenleiter 51 in den Anschlüssen 41a, 41b, 41c, 41d des zweiten Mehrfach-Koaxialsteckers 41 gilt selbiges. Die Innenleiter 50 bzw. Außenleiter 51 in den weiteren Anschlüssen 40b, 40c, 40d des zweiten Mehrfach-Koaxialsteckers 41 sind gleichzeitig mit Innenleitern bzw. Außenleitern von Koaxialkabeln 43 im ersten Mehrfach-Koaxialstecker 40 elektrisch leitend verbunden.

Bezugnehmend auf die Figuren 10 und 11 wird ein Verfahren zur Herstellung des erfindungsgemäßen Kurzschlussstifts 1 beschrieben. In Figur 10 ist eine Ausführungsform eines Kontaktfedergurtes 70 dargestellt. Dieser umfasst eine Vielzahl von Kontaktfedern 2. Ein solcher Kontaktfedergurt 70 wird in dem Verfahrensschritt S1 hergestellt. Der Verfahrensschritt S1 umfasst den Unterverfahrensschritt S1A. In diesem Unterverfahrensschritt S1A findet ein Ausstanzen eines Metallblechs statt. Dadurch werden voneinander getrennte Kontaktfedern 2 hergestellt. Jede Kontaktfeder 2 umfasst einen Halte- und Stabilisierungsabschnitt 3, einen Kontaktierungsabschnitt 4 und einen Verbindungsabschnitt 5. Der Verbindungsabschnitt 5 ist zwischen dem Halte- und Stabilisierungsabschnitt 3 und dem Kontaktierungsabschnitt 4 angeordnet. Die Kontaktfedern 2 sind über einen gemeinsamen oberen Verbindungsstreifen 71a und einen gemeinsamen unteren Verbindungsstreifen 71b zusammengehalten. Der Verbindungsabschnitt 5 jeder Kontaktfeder 2 ist mit dem oberen Verbindungsstreifen 71a verbunden und der Halte- und Stabilisierungsabschnitt 3 jeder Kontaktfeder 2 ist im Bereich seines jeweiligen freien Endes mit dem unteren Verbindungsstreifen 71b verbunden.

In einem weiteren Unterverfahrensschritt S1B findet ein Biegen des Kontaktierungsabschnitts 4 hin zu einer hakenförmigen Form statt. In diesem Verfahrensschritt könnte auch der Halte- und Stabilisierungsabschnitt 3 seine gewölbte Form erhalten. Es kann auch ein Rastflügel 9 eingebracht werden. Die Verkürzung des Rastflügels 9 gegenüber dem anderen Eckbereich kann in dem Verfahrensschritt S1A stattfinden.

In einem weiteren Verfahrensschritt S2 findet ein Abtrennen des Verbindungsabschnitts 5 von dem oberen Verbindungsstreifen 71a statt. Dies kann durch einen Stanz- Schneide- und/oder Laserprozess stattfinden.

In einem weiteren Verfahrensschritt S3 wird die Kontaktfeder 2, die nun keinen oberen Verbindungsstreifen 71a mehr umfasst, in den Aufnahmeraum 21 des Gehäuses 20 über die Kontaktfedereinführöffnung 28 eingeführt. Dabei kann die Kontaktfeder 2 auf das Gehäuse 20 oder das Gehäuse 20 auf die Kontaktfeder 2 zubewegt werden.

In einem weiteren Verfahrensschritt S4 findet ein Abtrennen des Halte- und Stabilisierungsabschnitts 3 von dem unteren Verbindungsstreifen 71b statt. Dies kann durch einen Stanz- Schneide- und/oder Laserprozess stattfinden.

Grundsätzlich könnten in den Unterverfahrensschritten S1A noch Abstandsflächen an den oberen bzw. unteren Verbindungsstreifen 71a und 71b gelassen werden, die nach oben und/oder unten von dem jeweiligen Verbindungsstreifen 71a, 71b abstehen. In dem Unterverfahrensschritt S1b könnten diese Abstandsflächen dann zu Abstandshaltern 72 umgebogen werden. Die Höhe dieser Abstandshalter 72 ist vorzugsweise größer als die Höhe des zur Hakenform gebogenen Kontaktierungsabschnitts 4 der jeweiligen Kontaktfelder 2.

Ergänzend oder alternativ könnten in dem Unterverfahrensschritt S1A noch Arretierungsöffnungen 73 in den oberen Verbindungsstreifen 71a und/oder in den unteren Verbindungsstreifen 71b eingebracht werden. Dies erfolgt vorzugsweise an der Position, an welcher die jeweilige Kontaktfeder 2 angeordnet ist. In diese Arretierungsöffnungen kann beim Bestücken des Gehäuses 2 eine entsprechende Arretierungseinrichtung (z.B. über Zahnräder) des Bestückungsautomaten eingreifen, um die Kontaktfeder 2 sicher und genau auszurichten, so dass diese mit einer hohen Präzision in das Gehäuse 20 eingebracht werden kann.

## Patentansprüche

1. Kurzschlussstift (1) zum Kurzschließen eines Innenleiters (50) mit einem Außenleiter (51) in einem Mehrfach-Koaxialstecker (41) einer Steckverbindung (60), mit den folgenden Merkmalen:
- es ist eine Kontaktfeder (2) zum Kurzschließen vorgesehen, die aus einem elektrisch leitfähigen Material besteht oder ein solches umfasst;
- die Kontaktfeder (2) umfasst einen Halte- und Stabilisierungsabschnitt (3) und einen Kontaktierungsabschnitt (4);
- der Kontaktierungsabschnitt (4) ist gebogen und umfasst einen Innenleiterkontaktabschnitt (7) und einen Außenleiterkontaktabschnitt (8), die senkrecht zu einer Längsachse (6) der Kontaktfeder (2) voneinander beabstandet sind;
- es ist ein Gehäuse (20) vorgesehen, wobei das Gehäuse (20) einen Aufnahmeraum (21) umfasst, der sich entlang der Längsrichtung (22) des Gehäuses (20) erstreckt;
- das Gehäuse (20) umfasst an seiner ersten Stirnseite (20a) eine Innenleitereinführöffnung (23), über die der kurzzuschließende Innenleiter (50) des Mehrfach-Koaxialsteckers (41) zumindest über eine Teillänge in den Aufnahmeraum (23) einführbar und mit dem Innenleiterkontaktabschnitt (7) in Kontakt bringbar ist;
- das Gehäuse (20) weist eine seitlich und/oder radial ausgerichtete Außenleiterkontaktierungsöffnung (24) auf;
- der Außenleiterkontaktabschnitt (8) der Kontaktfeder (2) durch die Außenleiterkontaktierungsöffnung (24) tritt und mit dem Außenleiter (51) in Kontakt bringbar ist; **gekennzeichnet durch** die folgenden Merkmale:
- das Gehäuse (20) umfasst eine Kontaktfedereinführöffnung (28) über die die Kontaktfeder (2) in den Aufnahmeraum (21) einführbar ist;
- die Kontaktfedereinführöffnung (28) ist im Bereich einer zweiten Stirnseite (20b) des Gehäuses (20) angeordnet, wodurch die Innenleitereinführöffnung (23) und die Kontaktfedereinführöffnung (28) an zwei entgegengesetzten Enden (20a, 20b) des Gehäuses (20) angeordnet sind;
- der Aufnahmeraum (21) verbindet die Innenleitereinführöffnung (23) mit der Kontaktfedereinführöffnung (28);
- die Kontaktfeder (2) ist mit ihrem Kontaktierungsabschnitt (4) voran in die Kontaktfedereinführöffnung (28) und damit in den Aufnahmeraum (21) einführbar oder eingeführt;
- die Kontaktfeder (2) ist innerhalb des Aufnahmeraums (21) des Gehäuses (20) angeordnet und erstreckt sich über die überwiegende Länge des Gehäuses (20).

2. Kurzschlussstift (1) nach Anspruch 1, **gekennzeichnet durch** die folgenden Merkmale:
- die Innenleitereinführöffnung (23) und die Außenleiterkontaktierungsöffnung (24) sind zwei voneinander **durch** ein Teil (25) des Gehäuses (20) getrennte Öffnungen; und/oder
- die Kontaktfeder ist frei von Verzweigungen.

3. Kurzschlussstift (1) nach Anspruch 1 oder 2, **gekennzeichnet durch** die folgenden Merkmale:
- die Kontaktfeder (2) umfasst einen Verbindungsabschnitt (5), wobei der Kontaktierungsabschnitt (4) über den Verbindungsabschnitt (5) mit dem Halte- und Stabilisierungsabschnitt (3) verbunden ist; und/oder
- der Innenleiterkontaktabschnitt (7) ist gegenüber dem Außenleiterkontaktabschnitt (8) zurückgebogen und bildet ein erstes Ende (2a) der Kontaktfeder (2), wodurch der Kontaktierungsabschnitt (4) insbesondere eine hakenförmige Form aufweist.

4. Kurzschlussstift (1) nach Anspruch 3, **gekennzeichnet durch** die folgenden Merkmale:
- der Halte und Stabilisierungsabschnitt (3) ist breiter als der Verbindungsabschnitt (5);
- am Übergang zwischen dem Halte- und Stabilisierungsabschnitt (3) und dem Verbindungsabschnitt (5) ist am Halte und Stabilisierungsabschnitt (3) zumindest eine Anschlagfläche (3a) ausgebildet, die in Kontakt mit einer dazu korrespondierenden Gegenanschlagfläche im Aufnahmeraum (21) des Gehäuses (20) steht, wodurch eine Endposition der Kontaktfeder (2) innerhalb des Aufnahmeraums (21) erreicht ist.

5. Kurzschlussstift (1) nach einem der Ansprüche 3 oder 4, **gekennzeichnet durch** die folgenden Merkmale:
- das freie Ende des Halte- und Stabilisierungsabschnitts (3) ist ein zweites Ende (2b) der Kontaktfeder (2);
- die Kontaktfeder (2) endet mit ihrem zweiten Ende (2b):
a) bündig mit der Kontaktfedereinführöffnung (28); oder
b) im Bereich der Kontaktfedereinführöffnung (28).

6. Kurzschlussstift (1) nach Anspruch 5, **gekennzeichnet durch** die folgenden Merkmale:
- ein Eckbereich des freien Endes des Halte- und Stabilisierungsabschnitts (3) am zweiten Ende (2b) der Kontaktfeder (2) ist einschnittfrei gebogen, wodurch ein Rastflügel (9) gebildet ist;
- das Gehäuse (20) umfasst eine seitliche Rastöffnung (30), die sich in den Aufnahmeraum (21) hinein erstreckt;
- der Rastflügel (9) der Kontaktfeder (2) greift in die Rastöffnung (30) ein, wodurch eine Bewegung der Kontaktfeder (2) innerhalb des Aufnahmeraums (21) weg von der Innenleitereinführöffnung (23) unterbunden ist.

7. Kurzschlussstift (1) nach Anspruch 6, **gekennzeichnet durch** das folgende Merkmal:
- eine Innenwandung (31) im Bereich der Rastöffnung (30), die von der Rastöffnung (30) in Richtung der Innenleitereinführöffnung (23) verläuft, hat einen einfach oder mehrfach abgewinkelten und/oder abgerundeten Verlauf, der zu der Steigung des Rastflügels (9) korrespondiert.

8. Kurzschlussstift (1) nach einem der vorherigen Ansprüche, **gekennzeichnet durch** das folgende Merkmal:
- zumindest der Halte- und Stabilisierungsabschnitt (3) der Kontaktfeder (2) weist eine gewölbte Querschnittsgeometrie auf.

9. Kurzschlussstift (1) nach einem der vorherigen Ansprüche, **gekennzeichnet durch** die folgenden Merkmale:
- der Außenleiterkontaktabschnitt (8) umfasst eine kugelförmige Kontaktierungsstelle (8a), wodurch eine punktuelle Kontaktierung mit dem Außenleiter (51) herstellbar ist; und/oder
- der Innenleiterkontaktabschnitt (7) umfasst eine linienförmige Kontaktierungsstelle (7a), die sich über die gesamte Breite des Innenleiterkontaktabschnitts (7) oder über die überwiegende Breite des Innenleiterkontaktabschnitts (7) erstreckt, wodurch eine linienförmige Kontaktierung mit dem Innenleiter (50) herstellbar ist.

10. Kurzschlussstift (1) nach einem der vorherigen Ansprüche, **gekennzeichnet durch** die folgenden Merkmale:
- ein Übergangsbereich (10) zwischen dem Innenleiterkontaktabschnitt (7) und dem Außenleiterkontaktabschnitt (8) umfasst an beiden Seiten eine Einbuchtung (10a, 10b), weshalb der Übergangsbereich (10) eine gegenüber dem Innenleiterkontaktabschnitt (7) und dem Außenleiterkontaktabschnitt (8) verkleinerte Breite aufweist;
- das Gehäuse (2) weist im Bereich der Außenleiterkontaktierungsöffnung Rippen (32) auf, die in die Außenleiterkontaktierungsöffnung (24) und in die Einbuchtungen (10a, 10b) des Übergangsbereichs (10) hineinragen und den Kontaktierungsabschnitt (4) der Kontaktfeder (2) fixieren und/oder positionieren.

11. Kurzschlussstift (1) nach einem der vorherigen Ansprüche, **gekennzeichnet durch** das folgende Merkmal:
- das Gehäuse (20) umfasst zumindest ein Paar von Öffnungen (29), wobei das Paar von Öffnungen (29) an zwei gegenüberliegenden Seiten des Gehäuses (20) angeordnet sind und wobei der Aufnahmeraum (21) über diese Öffnungen (29) aus zugänglich ist.

12. Steckverbindung (60) mit einem ersten Mehrfach-Koaxialstecker (40), einem zweiten Mehrfach-Koaxialstecker (41) und einem Kurzschlussstift (1) gemäß einem der vorherigen Ansprüche, **gekennzeichnet durch** die folgenden Merkmale:
- der erste Mehrfach-Koaxialstecker (40) umfasst zumindest zwei Anschlüsse (40a, 40b), wobei in einem ersten Anschluss (40a) der Kurzschlussstift (1) angeordnet ist und wobei in dem zumindest einen zweiten Anschluss (40b) ein Innenleiter und ein Außenleiter eines mit dem ersten Mehrfach-Koaxialstecker (40) verbundenen Koaxialkabels (43) angeordnet ist;
- der zweite Mehrfach-Koaxialstecker (41) umfasst zumindest zwei Anschlüsse (41a, 41b), wobei in jedem Anschluss (41a, 41b) ein Innenleiter (50) und ein Außenleiter (51) angeordnet sind;
- die zumindest zwei Anschlüsse (40a, 40b) des ersten Mehrfach-Koaxialsteckers (40) und die zumindest zwei Anschlüsse (41a, 41b) des zweiten Mehrfach-Koaxialsteckers (41) sind ineinandergesteckt;
- der Innenleiter (50) im ersten Anschluss (41a) des zweiten Mehrfach-Koaxialsteckers (41) taucht in die Innenleitereinführöffnung (23) des Kurzschlussstifts (1) ein und kontaktiert den Innenleiterkontaktabschnitt (7) der Kontaktfeder (2);
- der Außenleiter (51) im ersten Anschluss (41a) des zweiten Mehrfach-Koaxialsteckers (41) kontaktiert den Außenleiterkontaktabschnitt (8) der Kontaktfeder (2), wodurch der Innenleiter (50) mit dem Außenleiter (51) galvanisch verbunden und kurzgeschlossen ist;
- der Innenleiter im zumindest einen zweiten Anschluss (41b) des zweiten Mehrfach-Koaxialsteckers (41) kontaktiert den Innenleiter im zumindest einen zweiten Anschluss (40b) des ersten Mehrfach-Koaxialsteckers (40);
- der Außenleiter im zumindest einen zweiten Anschluss (41b) des zweiten Mehrfach-Koaxialsteckers (41) kontaktiert den Außenleiter im zumindest einen zweiten Anschluss (40b) des ersten Mehrfach-Koaxialsteckers (40);
- die Innenleiter (50) in den zumindest zwei Anschlüssen (41a, 41b) des zweiten Mehrfach-Koaxialsteckers (41) sind galvanisch mit:
a) Innenleitern von angeschlossenen Koaxialkabeln (44) verbunden; oder
b) Steckkontakten verbunden, die mit einer Leiterplatte verlötbar sind;
- die Außenleiter (51) in den zumindest zwei Anschlüssen (41a, 41b) des zweiten Mehrfach-Koaxialsteckers (41) sind galvanisch mit:
a) Außenleitern der daran angeschlossenen Koaxialkabel (44) verbunden; oder
b) Steckkontakten verbunden, die mit einer Leiterplatte verlötbar sind.

13. Verfahren zur Herstellung eines Kurzschlussstifts (1) gemäß einem der Ansprüche 1 bis 11, zum Kurzschließen eines Innenleiters (50) mit einem Außenleiter (51) in einem Mehrfach-Koaxialstecker (41) einer Steckverbindung (60), wobei das Verfahren die folgenden Verfahrensschritte umfasst:
- Herstellen (S1) eines Kontaktfedergurts (70) mit einer Vielzahl von Kontaktfedern (2) gemäß den folgenden Unterverfahrensschritten:
a) Ausstanzen und/oder Lasern (S1A) eines Metallblechs, um voneinander getrennte Kontaktfedern (2) herzustellen, wobei jede Kontaktfeder (2) einen Halte und Stabilisierungsabschnitt (3), einen Kontaktierungsabschnitt (4) und einen Verbindungsabschnitt (5) umfasst, wobei der Verbindungsabschnitt (5) zwischen dem Halte- und Stabilisierungsabschnitt (3) und dem Kontaktierungsabschnitt (4) angeordnet ist und wobei die Kontaktfedern (2) über einen gemeinsamen oberen Verbindungsstreifen (71a) und einen gemeinsamen unteren Verbindungsstreifen (71b) zusammengehalten sind, wobei der Verbindungsabschnitt (5) jeder Kontaktfeder (2) mit dem oberen Verbindungsstreifen (71a) verbunden ist und wobei der Halte- und Stabilisierungsabschnitt (3) jeder Kontaktfeder (2) im Bereich eines jeweiligen Endes mit dem unteren Verbindungsstreifen (71b) verbunden ist;
b) Biegen (S1B) des Kontaktierungsabschnitts (4) zu einer hakenförmigen Form;
- Abtrennen (S2) des Verbindungsabschnitts (5) von dem oberen Verbindungsstreifen (71a);
- Einbringen (S3) der Kontaktfeder (2) in den Aufnahmeraum (21) des Gehäuses (20) über die Kontaktfedereinführöffnung (28) des Gehäuses (20);
- Abtrennen (S4) des Halte- und Stabilisierungsabschnitts (3) von dem unteren Verbindungsstreifen (71b).

14. Verfahren zur Herstellung eines Kurzschlussstifts (1) gemäß Anspruch 13, **dadurch gekennzeichnet:**
- **dass** in dem Unterverfahrensschritt Ausstanzen und/oder Lasern (S1A) an dem oberen Verbindungsstreifen (71a) und/oder an dem unteren Verbindungsstreifen (71b) Abstandsflächen belassen werden, die nach oben und/unten von dem jeweiligen Verbindungsstreifen (71a, 71b) abstehen und dass in dem Unterverfahrensschritt Biegen (S1B) diese Abstandsflächen zu Abstandshaltern (72) umgebogen werden, wobei die Höhe der Abstandshalter (72) größer ist als Höhe des zu Hakenform gebogenen Kontaktierungsabschnitts (4) der jeweiligen Kontaktfeder (2); und/oder
- **dass** in dem Unterverfahrensschritt Ausstanzen und/oder Lasern (S1A) Arretierungsöffnungen (73) in den oberen Verbindungsstreifen (71a) und/oder in den unteren Verbindungsstreifen (71b) an der Position der jeweiligen Kontaktfedern (2) eingebracht werden, wobei sich eine Längsachse (6) durch die jeweilige Kontaktfeder (2) auch über die dazu korrespondierenden Arretierungsöffnungen (73) in dem oberen und/oder unteren Verbindungsstreifen (71a, 71b) erstreckt.

## Claims

1. Shorting pin (1) for shorting an internal conductor (50) with an external conductor (51) in a multiway coaxial plug (41) of a plug-in connection (60), having the following features:
- a contact spring (2) is provided for shorting, which contact spring consists of or comprises an electrically conductive material;
- the contact spring (2) comprises a retaining and stabilizing section (3) and a contact-making section (4) ;
- the contact-making section (4) is bent and comprises an internal conductor contact section (7) and an external conductor contact section (8), which are arranged at a distance from one another perpendicularly to a longitudinal axis (6) of the contact spring (2);
- a housing (20) is provided, wherein the housing (20) comprises a receiving space (21) which extends along the longitudinal direction (22) of the housing (20);
- the housing (20) comprises, on its first end side (20a), an internal conductor insertion opening (23) via which the shorting internal conductor (50) of the multiway coaxial plug (41) can be inserted at least by way of a partial length into the receiving space (23) and can be brought into contact with the internal conductor contact portion (7);
- the housing (20) has a laterally and/or radially oriented external conductor contact-making opening (24) ;
- the external conductor contact section (8) of the contact spring (2) passes through the external conductor contact-making opening (24) and can be brought into contact with the external conductor (51) ;
**characterized by** the following features:
- the housing (20) comprises a contact spring insertion opening (28) via which the contact spring (2) can be inserted into the receiving space (21);
- the contact spring insertion opening (28) is arranged in the region of a second end side (20b) of the housing (20), as a result of which the internal conductor insertion opening (23) and the contact spring insertion opening (28) are arranged at two opposite ends (20a, 20b) of the housing (20);
- the receiving space (21) connects the internal conductor insertion opening (23) to the contact spring insertion opening (28);
- the contact spring (2) can be inserted or is inserted, with its contact-making portion (4) at the front, into the contact spring insertion opening (28) and thereby into the receiving space (21);
- the contact spring (2) is arranged within the receiving space (21) of the housing (20) and extends over most of the length of the housing (20).

2. Shorting pin (1) according to Claim 1, **characterized by** the following features:
- the internal conductor insertion opening (23) and the external conductor contact-making opening (24) are two openings which are separated from one another by a portion (25) of the housing (20); and/or
- the contact spring is free of branches.

3. Shorting pin (1) according to Claim 1 or 2, **characterized by** the following features:
- the contact spring (2) comprises a connecting section (5), wherein the contact-making section (4) is connected to the retaining and stabilizing section (3) via the connecting section (5); and/or
- the internal conductor contact section (7) is bent back in relation to the external conductor contact section (8) and forms a first end (2a) of the contact spring (2), as a result of which the contact-making section (4) has, in particular, a hook-like shape.

4. Shorting pin (1) according to Claim 3, **characterized by** the following features:
- the retaining and stabilizing section (3) is wider than the connecting section (5);
- at least one stop face (3a) is formed on the retaining and stabilizing section (3) at the transition between the retaining and stabilizing section (3) and the connecting section (5) and is in contact with a corresponding mating stop face in the receiving space (21) of the housing (20), as a result of which an end position of the contact spring (2) within the receiving space (21) is reached.

5. Shorting pin (1) according to either of Claims 3 and 4, **characterized by** the following features:
- the free end of the retaining and stabilizing section (3) is a second end (2b) of the contact spring (2);
- the contact spring (2) ends with its second end (2b) :
a) flush with the contact spring insertion opening (28); or
b) in the region of the contact spring insertion opening (28).

6. Shorting spring (1) according to Claim 5, **characterized by** the following features:
- a corner region of the free end of the retaining and stabilizing section (3) at the second end (2b) of the contact spring (2) is bent without breaking, as a result of which a latching wing (9) is formed;
- the housing (20) comprises a lateral latching opening (30) which extends into the receiving space (21) ;
- the latching wing (9) of the contact spring (2) engages into the latching opening (30), as a result of which a movement of the contact spring (2) within the receiving space (21) away from the internal conductor insertion opening (23) is suppressed.

7. Shorting pin (1) according to Claim 6, **characterized by** the following feature:
- an inner wall (31) in the region of the latching opening (30), which inner wall runs from the latching opening (30) in the direction of the internal conductor insertion opening (23), has a profile which is angled and/or rounded once or more than once and corresponds to the pitch of the latching wing (9).

8. Shorting pin (1) according to one of the preceding claims, **characterized by** the following feature:
- at least the retaining and stabilizing section (3) of the contact spring (2) has a curved crosssectional geometry.

9. Shorting pin (1) according to one of the preceding claims, **characterized by** the following features:
- the external conductor contact section (8) comprises a spherical contact-making point (8a), as a result of which point-to-point contact with the external conductor (51) can be established; and/or
- the internal conductor contact section (7) comprises a linear contact-making point (7a), which extends over the entire width of the internal conductor contact section (7) or over most of the width of the internal conductor contact section (7), as a result of which linear contact with the internal conductor (50) can be established.

10. Shorting pin (1) according to one of the preceding claims, **characterized by** the following features:
- a transition region (10) between the internal conductor contact section (7) and the external conductor contact section (8) comprises, on both sides, a recess (10a, 10b), for which reason the transition region (10) has a width which is reduced in relation to the internal conductor contact section (7) and the external conductor contact section (8);
- the housing (2) has, in the region of the external conductor contact-making opening, fins (32) which project into the external conductor contact-making opening (24) and into the recesses (10a, 10b) of the transition region (10) and fix and/or position the contact-making section (4) of the contact spring (2) .

11. Shorting pin (1) according to one of the preceding claims, **characterized by** the following feature:
- the housing (20) comprises at least one pair of openings (29), wherein the pair of openings (29) are arranged on two opposite sides of the housing (20) and wherein the receiving space (21) is accessible via these openings (29).

12. Plug-in connection (60) having a first multiway coaxial plug (40), a second multiway coaxial plug (41) and a shorting pin (1) according to one of the preceding claims, **characterized by** the following features:
- the first multiway coaxial plug (40) comprises at least two connections (40a, 40b), wherein the shorting pin (1) is arranged in a first connection (40a) and wherein an internal conductor and an external conductor of a coaxial cable (43), which is connected to the first multiway coaxial plug (40), are arranged in the at least one second connection (40b),
- the second multiway coaxial plug (41) comprises at least two connections (41a, 41b), wherein an internal conductor (50) and an external conductor (51) are arranged in each connection (41a, 41b);
- the at least two connections (40a, 40b) of the first multiway coaxial plug (40) and the at least two connections (41a, 41b) of the second multiway coaxial plug (41) are inserted one into the other;
- the internal conductor (50) in the first connection (41a) of the second multiway coaxial plug (41) enters the internal conductor insertion opening (23) of the shorting pin (1) and contacts the internal conductor contact section (7) of the contact spring (2) :
- the external conductor (51) in the first connection (41a) of the second multiway coaxial plug (41) contacts the external conductor contact section (8) of the contact spring (2), as a result of which the internal conductor (50) is DC-connected to the external conductor (51) and shorted;
- the internal conductor in the at least one second connection (41b) of the second multiway coaxial plug (41) contacts the internal conductor in the at least one second connection (40b) of the first multiway coaxial plug (40);
- the external conductor in the at least one second connection (41b) of the second multiway coaxial plug (41) contacts the external conductor in the at least one second connection (40b) of the first multiway coaxial plug (40);
- the internal conductors (50) in the at least two connections (41a, 41b) of the second multiway coaxial plug (41) are DC-connected to:
a) internal conductors of connected coaxial cables (44); or
b) plug-in contacts, which can be soldered to a printed circuit board;
- the external conductors (51) in the at least two connections (41a, 41b) of the second multiway coaxial plug (41) are DC-connected to:
a) external conductors of the coaxial cables (44) connected to them; or
b) plug-in contacts, which can be soldered to a printed circuit board.

13. Method for producing a shorting pin (1) according to one of Claims 1 to 11, for shorting an internal conductor (50) with an external conductor (51) in a multiway coaxial plug (41) of a plug-in connection (60), wherein the method comprises the following method steps:
- producing (S1) a contact spring belt (70) with a large number of contact springs (2) according to the following method sub-steps:
a) punching and/or lasering (S1A) a metal sheet in order to produce contact springs (2), which are separated from one another, wherein each contact spring (2) comprises a retaining and stabilizing section (3), a contact-making section (4) and connecting section (5), wherein the connecting section (5) is arranged between the retaining and stabilizing section (3) and the contact-making section (4) and wherein the contact springs (2) are held together by means of a common upper connecting strip (71a) and a common lower connecting strip (71b), wherein the connecting section (5) of each contact spring (2) is connected to the upper connecting strip (71a) and wherein the retaining and stabilizing section (3) of each contact spring (2) in the region of a respective end is connected to the lower connecting strip (71b);
b) bending (S1B) the contact-making section (4) into a hook-like shape;
- separating (S2) the connecting section (5) from the upper connecting strip (71a);
- introducing (S3) the contact spring (2) into the receiving space (21) of the housing (20) by means of the contact spring insertion opening (28) of the housing (20);
- separating (S4) the retaining and stabilizing section (3) from the lower connecting strip (71b).

14. Method for producing a shorting pin (1) according to Claim 13, **characterized**
- **in that**, in the method sub-step of punching and/or lasering (S1A), spacing areas are left on the upper connecting strip (71a) and/or on the lower connecting strip (71b), the spacing areas projecting upward and/downward from the respective connecting strip (71a, 71b), and in that, in the method sub-step of bending (S1B), these spacing areas are bent over to form spacers (72), wherein the height of the spacers (72) is greater than the height of the contact-making section (4) of the respective contact spring (2) that is bent into a hook shape; and/or
- **in that**, in the method sub-step of punching and/or lasering (S1A), locking openings (73) are made in the upper connecting strips (71a) and/or in the lower connecting strips (71b) in the position of the respective contact springs (2), wherein a longitudinal axis (6) through the respective contact spring (2) also extends over the corresponding locking openings (73) in the upper and/or lower connecting strip (71a, 71b).

## Revendications

1. Broche de court-circuit (1) permettant de courtcircuiter un conducteur intérieur (50) avec un conducteur extérieur (51) dans un connecteur coaxial multiple (41) d'une connexion enfichable (60), comprenant les particularités suivantes :
- un ressort de contact (2) pour la mise en court-circuit est prévu qui est composé d'un matériau électriquement conducteur ou comprend celui-ci ;
- le ressort de contact (2) comprend une portion de maintien et de stabilisation (3) et une portion de mise en contact (4) ;
- la portion de mise en contact (4) est courbée et comprend une portion de contact de conducteur intérieur (7) et une portion de contact de conducteur extérieur (8) qui sont espacées l'une de l'autre perpendiculairement à un axe longitudinal (6) du ressort de contact (2) ;
- un boîtier (20) est prévu, le boîtier (20) comprenant un espace de réception (21) qui s'étend le long de la direction longitudinale (22) du boîtier (20) ;
- le boîtier (20) comprend sur sa première face frontale (20a) une ouverture d'introduction de conducteur intérieur (23) par laquelle le conducteur intérieur (50) à mettre en court-circuit du connecteur coaxial multiple (41) peut être introduit au moins sur une longueur partielle dans l'espace de réception (23) et peut être mis en contact avec la portion de contact de conducteur intérieur (7) ;
- le boîtier (20) présente une ouverture de mise en contact de conducteur extérieur (24) orientée latéralement et/ou radialement ;
- la portion de contact de conducteur extérieur (8) du ressort de contact (2) traverse l'ouverture de mise en contact de conducteur extérieur (24) et peut être mise en contact avec le conducteur extérieur (51) ;
**caractérisé par** les particularités suivantes :
- le boîtier (20) comprend une ouverture d'introduction de ressort de contact (28) par laquelle le ressort de contact (2) peut être introduit dans l'espace de réception (21) ;
- l'ouverture d'introduction de ressort de contact (28) est disposée au niveau d'une deuxième face frontale (20b) du boîtier (20) de sorte que l'ouverture d'introduction de conducteur intérieur (23) et l'ouverture d'introduction de ressort de contact (28) sont disposées à deux extrémités opposées (20a, 20b) du boîtier (20) ;
- l'espace de réception (21) relie l'ouverture d'introduction de conducteur intérieur (23) à l'ouverture d'introduction de ressort de contact (28) ;
- le ressort de contact (2) peut être ou est introduit dans l'ouverture d'introduction de ressort de contact (28) et donc dans l'espace de réception (21) en commençant par sa portion de mise en contact (4) ;
- le ressort de contact (2) est disposé à l'intérieur de l'espace de réception (21) du boîtier (20) et s'étend sur la majeure partie de la longueur du boîtier (20).

2. Broche de court-circuit (1) selon la revendication 1, **caractérisée par** les particularités suivantes :
- l'ouverture d'introduction de conducteur intérieur (23) et l'ouverture de mise en contact de conducteur extérieur (24) sont deux ouvertures séparées l'une de l'autre par une partie (25) du boîtier (20) ; et/ou
- le ressort de contact est exempt d'embranchements.

3. Broche de court-circuit (1) selon la revendication 1 ou 2, **caractérisée par** les particularités suivantes :
- le ressort de contact (2) comprend une portion de liaison (5), la portion de mise en contact (4) étant reliée par la portion de liaison (5) à la portion de maintien et de stabilisation (3) ; et/ou
- la portion de contact de conducteur intérieur (7) est recourbée par rapport à la portion de contact de conducteur extérieur (8) et constitue une première extrémité (2a) du ressort de contact (2) de sorte que la portion de mise en contact (4) présente en particulier une forme de crochet.

4. Broche de court-circuit (1) selon la revendication 3, **caractérisée par** les particularités suivantes :
- la portion de maintien et de stabilisation (3) est plus large que la portion de liaison (5) ;
- à la transition entre la portion de maintien et de stabilisation (3) et la portion de liaison (5), au moins une surface de butée (3a) est réalisée sur la portion de maintien et de stabilisation (3) et qui est en contact avec une surface de butée complémentaire correspondant à celle-ci dans l'espace de réception (21) du boîtier (20) de façon à atteindre une position d'extrémité du ressort de contact (2) à l'intérieur de l'espace de réception (21).

5. Broche de court-circuit (1) selon l'une quelconque des revendications précédentes 3 ou 4, **caractérisée par** les particularités suivantes :
- l'extrémité libre de la portion de maintien et de stabilisation (3) est une deuxième extrémité (2b) du ressort de contact (2) ;
- le ressort de contact (2) se termine par sa deuxième extrémité (2b) :
a) en alignement avec l'ouverture d'introduction de ressort de contact (28) ; ou
b) au niveau de l'ouverture d'introduction de ressort de contact (28).

6. Broche de court-circuit (1) selon la revendication 5, **caractérisée par** les particularités suivantes :
- une zone d'angle de l'extrémité libre de la portion de maintien et de stabilisation (3) à la deuxième extrémité (2b) du ressort de contact (2) est courbée sans incision de façon à former une ailette d'encliquetage (9) ;
- le boîtier (20) comprend une ouverture d'encliquetage latérale (30) qui s'étend à l'intérieur de l'espace de réception (21) ;
- l'ailette d'encliquetage (9) du ressort de contact (2) vient en prise dans l'ouverture d'encliquetage (30) de façon à inhiber un mouvement du ressort de contact (2) à l'intérieur de l'espace de réception (21) s'éloignant de l'ouverture d'introduction de conducteur intérieur (23).

7. Broche de court-circuit (1) selon la revendication 6, **caractérisée par** la particularité suivante :
- une paroi intérieure (31) au niveau de l'ouverture d'encliquetage (30) qui s'étend de l'ouverture d'encliquetage (30) en direction de l'ouverture d'introduction de conducteur intérieur (23) présente une allure coudée une ou plusieurs fois et/ou une allure arrondie qui correspond à l'inclinaison de l'ailette d'encliquetage (9).

8. Broche de court-circuit (1) selon l'une quelconque des revendications précédentes, **caractérisée par** la particularité suivante :
- au moins la portion de maintien et de stabilisation (3) du ressort de contact (2) présente une géométrie de section transversale bombée.

9. Broche de court-circuit (1) selon l'une quelconque des revendications précédentes, **caractérisée par** les particularités suivantes :
- la portion de contact de conducteur extérieur (8) comprend un point de mise en contact sphérique (8a) qui permet d'établir une mise en contact ponctuelle avec le conducteur extérieur (51) ; et/ou
- la portion de contact de conducteur intérieur (7) comprend un point de mise en contact linéaire (7a) qui s'étend sur toute la largeur de la portion de contact de conducteur intérieur (7) ou sur la largeur substantielle de la portion de contact de conducteur intérieur (7) ce qui permet d'établir une mise en contact linéaire avec le conducteur intérieur (50).

10. Broche de court-circuit (1) selon l'une quelconque des revendications précédentes, **caractérisée par** les particularités suivantes :
- une zone de transition (10) entre la portion de contact de conducteur intérieur (7) et la portion de contact de conducteur extérieur (8) comprend un creux (10a, 10b) sur les deux côtés, raison pour laquelle la zone de transition (10) présente une largeur réduite par rapport à la portion de contact de conducteur intérieur (7) et à la portion de contact de conducteur extérieur (8) ;
- au niveau de l'ouverture de mise en contact de conducteur intérieur le boîtier (2) présente des nervures (32) qui font saillie dans l'ouverture de mise en contact de conducteur extérieur (24) et dans les creux (10a, 10b) de la zone de transition (10) et fixent et/ou positionnent la portion de mise en contact (4) du ressort de contact (2).

11. Broche de court-circuit (1) selon l'une quelconque des revendications précédentes, **caractérisée par** la particularité suivante :
- le boîtier (20) comprend au moins une paire d'ouvertures (29), dans laquelle la paire d'ouvertures (29) est disposée sur deux côtés opposés du boîtier (20), et dans laquelle l'espace de réception (21) est accessible par l'intermédiaire de ces ouvertures (29).

12. Connexion enfichable (60), comprenant un premier connecteur coaxial multiple (40), un deuxième connecteur coaxial multiple (41) et une broche de court-circuit (1) selon l'une quelconque des revendications précédentes, **caractérisée par** les particularités suivantes :
- le premier connecteur coaxial multiple (40) comprend au moins deux bornes (40a, 40b), la broche de court-circuit (1) étant disposée dans une première borne (40a), et un conducteur intérieur et un conducteur extérieur d'un câble coaxial (43) relié au premier connecteur coaxial multiple (40) étant disposés dans ladite au moins une deuxième borne (40b) ;
- le deuxième connecteur coaxial multiple (41) comprend au moins deux bornes (41a, 41b), un conducteur intérieur (50) et un conducteur extérieur (51) étant disposés dans chaque borne (41a, 41b) ;
- les au moins deux bornes (40a, 40b) du premier connecteur coaxial multiple (40) et les au moins deux bornes (41a, 41b) du deuxième connecteur coaxial multiples (41) sont enfichées les unes dans les autres ;
- le conducteur intérieur (50) dans la première borne (41a) du deuxième connecteur coaxial multiples (41) plonge dans l'ouverture d'introduction de conducteur intérieur (23) de la broche de court-circuit (1) et entre en contact avec la portion de contact de conducteur intérieur (7) du ressort de contact (2) ;
- le conducteur extérieur (51) dans la première borne (41a) du deuxième connecteur coaxial multiple (41) entre en contact avec la portion de contact de conducteur extérieur (8) du ressort de contact (2) de sorte que le conducteur intérieur (50) est relié galvaniquement au conducteur extérieur (51) et courtcircuité ;
- le conducteur intérieur dans ladite au moins une deuxième borne (41b) du deuxième connecteur coaxial multiples (41) entre en contact avec le conducteur intérieur dans ladite au moins une deuxième borne (40b) du premier connecteur coaxial multiple (40) ;
- le conducteur extérieur dans ladite au moins une deuxième borne (41b) du deuxième connecteur coaxial multiple (41) entre en contact avec le conducteur extérieur dans ladite au moins une deuxième borne (40b) du premier connecteur coaxial multiple (40) ;
- les conducteurs intérieurs (50) dans les au moins deux bornes (41a, 41b) du deuxième connecteur coaxial multiples (41) sont reliés galvaniquement :
a) aux conducteurs intérieurs de câbles coaxiaux connectés (44) ; ou
b) à des contacts enfichables qui peuvent être brasés sur une carte de circuits imprimés ;
- les conducteurs extérieurs (51) dans les au moins deux bornes (41a, 41b) du deuxième connecteur coaxial multiple (41) sont reliés galvaniquement :
a) aux conducteurs extérieurs des câbles coaxiaux (44) connectés à ceux-ci ; ou
b) à des contacts enfichables qui peuvent être brasés sur une carte de circuits imprimés.

13. Procédé de fabrication d'une broche de court-circuit (1) selon l'une quelconque des revendications 1 à 11 pour la mise en court-circuit d'un conducteur intérieur (50) avec un conducteur extérieur (51) dans un connecteur coaxial multiple (41) d'une connexion enfichable (60), le procédé comprenant les étapes de procédé suivantes consistant à :
- fabriquer (S1) un ruban de ressorts de contact (70) avec une pluralité de ressorts de contact (2) selon les sous-étapes de procédé suivantes consistant à :
a) estamper et/ou découper au laser (S1A) une tôle métallique afin de fabriquer des ressorts de contact (2) séparés les uns des autres, dans lequel chaque ressort de contact (2) comprend une portion de maintien et de stabilisation (3), une portion de mise en contact (4) et une portion de liaison (5), la portion de liaison (5) étant disposée entre la portion de maintien et de stabilisation (3) et la portion de mise en contact (4), et dans lequel les ressorts de contact (2) sont maintenus ensemble par une bande de liaison supérieure commune (71a) et une bande de liaison inférieure commune (71b), dans lequel la portion de liaison (5) de chaque ressort de contact (2) est reliée à la bande de liaison supérieure (71a), et dans lequel la portion de maintien et de stabilisation (3) de chaque ressort de contact (2) est reliée à la bande de liaison inférieure (71b) au niveau d'une extrémité respective ;
b) courber (S1B) la portion de mise en contact (4) en une forme de crochet ;
- sectionner (S2) la portion de liaison (5) de la bande de liaison supérieure (71a) ;
- introduire (S3) le ressort de contact (2) dans l'espace de réception (21) du boîtier (20) par l'ouverture d'introduction de ressort de contact (28) du boîtier (20) ;
- sectionner (S4) la portion de maintien et de stabilisation (3) de la bande de liaison inférieure (71b) .

14. Procédé de fabrication d'une broche de court-circuit (1) selon la revendication 13, **caractérisé en ce que** :
- à la sous-étape de procédé d'estampage et/ou de découpe au laser (S1A), sur la bande de liaison supérieure (71a) et/ou sur la bande de liaison inférieure (71b), il reste des surfaces d'espacement qui font saillie vers le haut et/vers le bas à partir de la bande de liaison respective (71a, 71b), et **en ce qu'**à la sous-étape de procédé de courbure (S1B), ces surfaces d'espacement sont recourbées pour former des écarteurs (72), la hauteur des écarteurs (72) étant supérieure à la hauteur de la portion de mise en contact (4) courbée en forme de crochet du ressort de contact (2) respectif ; et/ou
- **en ce qu'**à la sous-étape de procédé d'estampage et/ou de découpe au laser (S1A), des ouvertures d'arrêt (73) sont pratiquées dans les bandes de liaison supérieures (71a) et/ou dans les bandes de liaison inférieures (71b) dans la position des ressorts de contact respectifs (2), dans lequel un axe longitudinal (6) à travers le ressort de contact (2) respectif s'étend aussi sur les ouvertures d'arrêt (73) correspondant à celui-ci dans la bande de liaison supérieure et/ou inférieure (71a, 71b).
